# FASCICULE DE BREVET EUROPEEN

(11) **EP 1 615 525 B1**
(45) Date de publication et mention de la délivrance du brevet: **19.07.2006**
(21) Numéro de dépôt: 04728548.1
(22) Date de dépôt: 21.04.2004
(51) Int. Cl.: A45D 34/02

(54) **DISTRIBUTEUR D'ECHANTILLON COSMETIQUE MONO-DOSE**
SPENDER FÜR EINZELPORTIONSKOSMETIKMUSTER
SINGLE-DOSE COSMETIC SAMPLE DISPENSER

(30) Priorité: 23.04.2003 FR 0304981
(43) Date de publication de la demande: 18.01.2006
(73) Titulaire: Rexam Dispensing SMT, 71700 Tournus (FR)
(72) Inventeur: ROSSIGNOL, Eric, F-71100 Châlon-sur-Saône (FR)
(74) Mandataire: Breese Derambure Majerowicz
(86) Numéro de dépôt international: PCT/EP2004/004230
(87) Numéro de publication internationale: WO 2004/093596

(56) Documents cités:
- DE-A- 3 828 496
- FR-A- 2 826 245
- US-A- 5 085 347
- US-A- 5 772 347

## Description

La présente invention se rapporte à un distributeur d'échantillon de substance fluide, notamment mais non exclusivement pour des substances cosmétiques.

Des distributeurs connus, comportent un cylindre qui définit une chambre destinée à recevoir ladite substance. Le cylindre est refermé à une première extrémité par un piston adapté à coulisser à l'intérieur dudit cylindre et à une seconde extrémité par un capuchon. Le capuchon est mobile en rotation par rapport au cylindre, entre une position ouverte et une position fermée. Ledit distributeur comporte des moyens de verrouillage afin d'éviter que le piston ne soit enfoncé de manière accidentelle dans ledit cylindre, ce qui pourrait expulser ladite substance en dehors de ladite chambre si le capuchon était malencontreusement dans une position ouverte.

Un tel distributeur est décrit notamment dans le document FR 2 826 245.

Dans ce document, la seconde extrémité du cylindre présente au moins une partie de paroi supérieure perpendiculaire à l'axe du cylindre dans laquelle est ménagé un orifice situé en dehors de l'axe de rotation du capuchon et le capuchon présente une portion de paroi adaptée à venir s'appliquer contre ledit orifice pour l'obturer, ladite portion de paroi présentant un perçage conduisant à l'extérieur dudit capuchon et apte à coopérer avec ledit orifice. Ainsi, ledit capuchon est adapté à être entraîné en rotation de façon à faire coïncider le perçage avec ledit orifice pour extraire ladite substance fluide.

Par ailleurs, le cylindre comporte une jupe amovible formant les moyens de verrouillage, ladite jupe se prolonge autour dudit piston jusqu'à sa base pour éviter que le piston ne soit enfoncer par mégarde dans le cylindre.

Cependant, les moyens de verrouillage ne permettent ni d'éviter que le capuchon ne soit entraîné dans ladite position ouverte, au moins avant une première utilisation, ni d'éviter complètement l'enfoncement du piston qui peut être actionné aisément sous la jupe.

Un objet de la présente invention est alors de fournir un distributeur d'échantillon qui permette, avant une première utilisation, à la fois de verrouiller le capuchon en position fermée, mais aussi d'empêcher le déplacement relatif du piston et dudit cylindre.

Dans ce but, la présente invention propose un distributeur d'échantillon de substance fluide, notamment de substances cosmétiques, ledit distributeur comportant un cylindre qui définit une chambre destinée à recevoir ladite substance et qui est refermé à une première extrémité par un piston adapté à coulisser dans ledit cylindre et à une seconde extrémité par un capuchon, mobile en rotation entre une position ouverte et une position fermée, ledit distributeur comportant des moyens de verrouillage ; ledit capuchon comporte une jupe adaptée à s'appliquer contre la paroi dudit cylindre, ladite jupe présentant une première fente radiale destinée à coopérer avec une seconde fente radiale pratiquée dans ladite seconde extrémité dudit cylindre dans ladite position ouverte pour que ladite chambre débouche vers l'extérieur, et lesdits moyens de verrouillage comprennent un organe tubulaire adapté à maintenir ledit capuchon dans ladite position fermée et à le bloquer en translation par rapport audit piston, ledit organe tubulaire présentant une partie sécable pour libérer ledit capuchon dudit organe tubulaire.

Ainsi, une caractéristique avantageuse de l'invention réside dans le mode d'immobilisation dudit capuchon par rapport audit piston avant une première utilisation par un organe tubulaire dont une partie est sécable. De la sorte, avant que ladite partie sécable n'ait été retirée, le capuchon et le piston n'ont pu être entraînés l'un vers l'autre et le piston n'a pu être enfoncé dans le cylindre. On est donc absolument sûr que le distributeur n'a pas été déjà utilisé.

Préférentiellement, ledit organe tubulaire et ledit cylindre présentent des moyens de blocage en rotation, l'un par rapport à l'autre et ledit organe tubulaire et ledit capuchon sont solidaires l'un de l'autre en rotation de façon à bloquer en rotation ledit capuchon par rapport audit cylindre dans ladite position fermée. Ainsi, non seulement le piston est bloqué en translation par rapport au cylindre et la composition fluide qu'il contient n'a pu être éjectée, mais aussi, ladite composition fluide a nécessairement été protégée de façon sensiblement hermétique avant que ladite partie sécable n'ait été retirée.

Après que la partie sécable a été retirée, le capuchon et le piston sont libérés l'un de l'autre et le capuchon est susceptible d'être entraîné en rotation dans une position ouverte où les deux fentes radiales sont disposées en regard l'une de l'autre. Ensuite, l'entraînement dudit capuchon vers le piston permet de le forcer dans la chambre et de chasser au moins une partie de la substance liquide qu'elle contient à travers les fentes radiales pour que ladite substance liquide s'écoule latéralement en dehors du distributeur. Les fentes radiales permettent de raccourcir le chemin de passage de la substance liquide entre la chambre et l'extérieur par rapport aux dispositifs de l'art antérieur.

Avantageusement, comme on l'expliquera plus en détail dans la suite de la description, le capuchon présente un bec permettant de canaliser la substance liquide.

Selon un mode de mise en oeuvre de l'invention particulièrement avantageux, ledit organe tubulaire présente une partie de corps solidaire de ladite partie sécable, ledit piston étant maintenu en translation dans ladite partie de corps, espacé de sa paroi interne de façon à laisser un espace libre cylindrique entre ledit piston et ladite paroi interne, dans lequel ledit cylindre est susceptible d'être logé. Ainsi, l'entraînement en translation dudit capuchon vers ladite partie de corps provoque le déplacement relatif dudit piston dans ledit cylindre tandis que ledit cylindre est entraîné dans ledit espace libre cylindrique.

Ainsi, grâce à cette caractéristique, non seulement le piston qui va pénétrer dans le cylindre est préservé des poussières ou des coups qui pourraient nuire à l'étanchéité entre le piston et le cylindre, mais le cylindre s'insère durant la compression entre la partie de corps et le piston. De la sorte, la partie de corps est adaptée à être maintenue dans la main tandis qu'avec le pouce en appui sur le capuchon le cylindre est entraîné vers le piston qui comprime la substance liquide de la chambre, le cylindre coulissant sous la partie de corps sans gêne pour l'opérateur.

Selon un premier mode de réalisation de l'invention particulièrement avantageux, ladite première extrémité dudit cylindre comporte une collerette présentant une rainure radiale, apte à être entraînée dans ledit espace libre cylindrique et en ce que ladite partie de corps présente une nervure longitudinale interne adapter à être engagée dans ladite rainure radiale pour former lesdits moyens de blocage en rotation dudit cylindre par rapport audit organe tubulaire. Ainsi, grâce à cette caractéristique, le cylindre étant lié en rotation avec la partie de corps qui elle-même est adaptée à être reliée au capuchon par ladite partie sécable, ledit capuchon est apte à être maintenu en position fermée par rapport audit cylindre. En outre, après que ladite partie sécable a été retirée le capuchon est susceptible d'être entraîné en rotation en maintenant la partie de corps en position fixe sans que le cylindre ne soit entraîné également en rotation par les forces de frottements apparaissant entre le capuchon et le cylindre.

Conformément à ce premier mode de réalisation et d'une façon préférentielle, ladite partie de corps présente des moyens de retenue interne contre lesquels ladite collerette est adaptée à venir en appui pour bloquer en translation ledit cylindre par rapport audit piston dans des directions opposées l'une de l'autre.

De la sorte, le piston étant maintenu en translation dans ladite partie de corps, et ledit cylindre, grâce à sa collerette étant maintenu en translation par rapport à ladite partie de corps, ledit piston qui referme la première extrémité du cylindre est susceptible d'être maintenu dans cette position sans qu'il ne puisse s'en échapper. Comme on l'expliquera plus en détail dans la suite de la description cette configuration qui est obtenue lors du remplissage du cylindre et après que la chambre a été refermée de façon hermétique, permet d'assurer l'étanchéité du distributeur et d'éviter toute ouverture intempestive.

Selon un second mode de réalisation de l'invention particulièrement avantageux, l'extrémité dudit piston opposée audit cylindre se prolonge par un manchon concentrique qui entoure ledit piston, la surface interne dudit manchon étant éloignée de la surface externe dudit piston de façon à former un espace concentrique tubulaire apte à recevoir ledit cylindre, et ledit manchon est adapté à être logé dans une première portion cylindrique dudit espace libre, contre ladite paroi interne de ladite partie de corps, ledit espace concentrique coïncidant avec une seconde portion cylindrique dudit espace libre dans laquelle ledit cylindre est adapté à être entraîné.

Comme on l'expliquera plus en détail dans la suite de la description, cette caractéristique présente des avantages pour le montage du distributeur conforme à l'invention et permet une rigidification de l'ensemble.

De façon préférentielle, l'extrémité dudit piston adaptée à coulisser dans ledit cylindre comporte une lèvre d'étanchéité circulaire évasée, adaptée à venir en appui contre la paroi interne dudit cylindre. Ainsi, lorsque le piston est entraîné dans le cylindre, la pression interne de la chambre tend à plaquer ladite lèvre contre la paroi interne du cylindre, ce qui accroît l'étanchéité entre le piston et le cylindre durant l'éjection de la substance fluide.

Selon un autre mode de réalisation de l'invention particulièrement avantageux, ladite seconde extrémité dudit cylindre, présente une portion de section droite inférieure à celle dudit cylindre pour former un épaulement interne et en ce que ladite jupe destinée à s'appliquée contre la paroi interne dudit cylindre, comporte un jonc périphérique en saillie de la surface de ladite jupe et adapté à prendre appui contre ledit épaulement pour bloquer ledit capuchon en translation par rapport audit cylindre.

De la sorte, d'une par le capuchon est bloqué en translation par rapport au cylindre et d'autre part, le capuchon est guidé en rotation par rapport au cylindre non seulement par la jupe contre la paroi interne de ladite portion de seconde extrémité mais aussi par le jonc qui est en appui contre l'épaulement.

Ainsi, dans cette configuration et dans un mode de mise en oeuvre particulièrement avantageux, ledit jonc périphérique est interrompu pour former deux extrémités libres d'arrêt, et ledit épaulement interne comporte une butée s'étendant au voisinage de la surface de ladite jupe entre lesdites deux extrémités libres d'arrêt pour limiter en rotation la course dudit capuchon par rapport audit cylindre entre ladite position fermée dans laquelle l'une des extrémités libres d'arrêt est en appui contre une face de ladite butée et ladite position ouverte dans laquelle l'autre desdites extrémités libres d'arrêt est en appui contre la face opposée de ladite butée.

Ainsi, en étendant le jonc sur trois quarts de la périphérie de la jupe on obtient deux positions limites espacées sensiblement d'un quart de tour permettant d'obturer hermétiquement ledit cylindre.

De façon très avantageuse, ledit organe tubulaire et sa partie de corps munie de ladite nervure longitudinale interne et ledit capuchon sont adapté à être moulés d'une seule pièce en matières plastiques, ce qui permet d'obtenir un distributeur à un coût très avantageux.

Bien évidemment, le piston et son manchon concentrique sont également moulés d'une seule pièce ainsi que le cylindre. De la sorte, avec seulement trois pièces distinctes aisées à produire par moulage, il est possible de réaliser le distributeur conforme à l'invention.

D'autres particularités et avantages de l'invention ressortiront à la lecture de la description faite ci-après de modes de réalisation particuliers de l'invention, donnés à titre indicatif mais non limitatif, en référence aux dessins annexés sur lesquels :
- la Figure 1 est une vue schématique d'arrière d'un distributeur conforme à l'invention dans un premier état ;
- la Figure 2 est une vue schématique en coupe axiale du distributeur illustré sur la Figure 1 selon le plan II-II parallèle au plan de la Figure ;
- la Figure 3 est une vue en coupe axiale du distributeur illustré sur la Figure 1 selon le plan III-III perpendiculaire au plan de la Figure ;
- la Figure 4 est une vue en coupe axiale du distributeur conforme à l'invention dans un second état ; et,
- la Figure 5 est une vue schématique particulière de dessous de l'objet de l'invention représenté sur la Figure 3.

La Figure 1 illustre un distributeur selon l'invention en vue d'arrière externe dans un premier état verrouillé indiquant qu'il n'a pas encore été actionné. Ledit distributeur présente, globalement une enveloppe de symétrie cylindrique et apparaissent sur la Figure 1 telle que représentée, un organe tubulaire 10 constitué d'une partie de corps 12 et d'une partie sécable 14 qui relie la partie de corps 12 à un capuchon 16 en entourant partiellement un cylindre 18, ici sur trois quarts de la circonférence du cylindre 18.

On détaillera en référence aux vues en coupe des Figures 2 et 3 et à la vue de dessous de la Figure 5, les éléments constitutifs du distributeur.

On retrouve sur la Figure 3 la partie de corps 12 prolongée par la partie sécable 14 qui forment ensemble l'organe tubulaire 10, et le capuchon 16 qui surmonte la partie sécable 14 et obture une extrémité supérieure 20 du cylindre 18. Ce dernier définit une chambre 21 qui est susceptible de contenir une substance fluide, comme on l'expliquera dans la suite de la description.

Le capuchon 16, la partie sécable 14 et la partie de corps 12 forme une seule pièce qui présente un premier étranglement annulaire 22 et un second étranglement annulaire 24, délimitant les trois pièces ; ces étranglements annulaires 22, 24 constituant des portions de paroi amincies permettant ultérieurement de déchirer la partie sécable 14 et de la séparer complètement du capuchon et de la partie de corps 12, comme on l'expliquera plus en détail dans la suite de la description.

En outre, sur cette Figure 3 en coupe apparaît une pièce 26 formant piston, constituée d'une partie de piston 28 qui est partiellement engagée dans une extrémité inférieure 30 de la chambre 21, et d'un manchon concentrique 31 qui prolonge ladite partie de piston 28 en l'entourant ; la pièce 26 présentant ainsi une section radiale en U.

La partie de piston 21 obture l'extrémité inférieure 30 de la chambre de manière étanche grâce à une lèvre circulaire évasée 32 qui prend appui contre la paroi interne 34 de la chambre 21. Par ailleurs, l'extrémité de ladite partie de piston 28 opposée audit cylindre 18 forme un fond 36 auquel est raccordé le manchon concentrique 31 qui entoure ledit piston. Le manchon concentrique 31 est espacé de la partie de piston 28 pour former un espace concentrique 38 et il est appliqué contre une paroi interne 40 de la partie de corps 12, le fond 36 affleurant une extrémité ouverte 42 de la partie de corps 12.

La partie de corps 12 forme un cylindre de révolution dans lequel s'étend ladite pièce 26 et le manchon concentrique 31, entre l'extrémité ouverte 42 et une extrémité supérieure 44. Cette extrémité supérieure 44 est resserrée contre la paroi externe 45 du cylindre 14 en formant un épaulement interne 46 contre lequel le bord du manchon concentrique 31 prend appui. Cette extrémité supérieure 44 resserrée se prolonge par la partie sécable 14 dont elle est distincte grâce au premier étranglement annulaire 22.

Le cylindre 18 est quant à lui, retenu en translation dans une direction opposée à la partie de piston 28, dans l'extrémité supérieure 44 resserrée grâce à une collerette 48 en saillie située au voisinage de l'extrémité inférieure 30 et qui prend appui contre l'épaulement 46. Bien évidemment, le diamètre de la collerette 48 est inférieur au diamètre du manchon concentrique 31, d'une part pour s'appuyer entièrement contre l'épaulement 46 en jouxtant le bord du manchon concentrique 31 et d'autre part pour être entraînée en translation dans l'espace concentrique 38 avec le cylindre 18 sans contrainte de frottement, comme on l'expliquera dans la suite de la description.

Sur la Figure 3 apparaît une nervure longitudinale 50 qui s'étend à partir de l'épaulement 46, à l'aplomb de la paroi externe 45 du cylindre dans l'espace concentrique 38 contre le manchon concentrique 31 et jusqu'au fond 36.

Sur la Figure 5, qui représente une vue de dessous de l'objet représentée sur la Figure 3 débarrassé de la pièce 26, on retrouve la nervure longitudinale 50 et l'épaulement 46 à partir duquel elle s'étend librement. Par ailleurs, la collerette 48 du cylindre 18 présente une rainure 52 dans laquelle est engagée la nervure longitudinale 50. De la sorte, le cylindre 18 est maintenu en rotation et donc indexé par rapport à la partie de corps 12. En revanche, le cylindre 18 est adapté à coulisser dans l'espace concentrique 38, la nervure longitudinale engagée dans la rainure 52 étant destinée à le guider en translation sur toute la course de son déplacement.

Sur la Figure 3, l'extrémité supérieure 54 du cylindre 18, opposée à l'extrémité inférieure 30, forme un décrochement par rapport au cylindre 18 définissant un épaulement interne 56 et un épaulement externe 58. Le capuchon 16 présente une jupe interne 60 adaptée à s'appliquer contre la paroi interne de l'extrémité supérieure 54, le bord libre de la jupe interne présentant un jonc périphérique 62 en saillie et en appui sur l'épaulement 56 destiné à bloquer le capuchon 16 en translation par rapport au cylindre 18.

En outre, le capuchon 16 présente une paroi supérieure 64 à laquelle est reliée la jupe interne 60 et qui s'étend radialement autour de la jupe interne au-delà du bord libre de l'extrémité supérieure 54 du cylindre 18. Une jupe externe 66, concentrique à la jupe interne 60, s'étend à partir de la paroi supérieure 64 contre la paroi externe de l'extrémité supérieure 54 jusqu'à l'épaulement externe 58.

C'est au niveau de l'épaulement externe 58 que sont raccordés la partie sécable 14 et la jupe externe 66, délimitée par le second étranglement annulaire 24.

Par ailleurs, l'espace située entre les deux jupes, interne 60 et externe 66, forme une portion de chemin de passage débouchant à l'extrémité supérieure 68 du capuchon 16 formant un bec de distribution et que l'on détaillera en référence à la Figure 4.

Telle que représentée sur la Figure 3, l'extrémité supérieure 54 s'étend dans ledit espace située entre les deux jupes et elle obture une première fente radiale 70 apparaissant en coupe.

On retrouve sur la Figure 5 cette fente radiale 70 pratiquée dans la jupe interne 60, ainsi que le jonc périphérique 62 qui s'étend sur les trois quarts de la périphérie du bord de la jupe interne en formant deux extrémités libres d'arrêt, 72, 74. En effet, l'épaulement interne 56 présente une butée 76 qui s'étend dans le prolongement de la paroi interne de la jupe interne 54 vers l'extrémité inférieure 30 de la chambre 21, contre les deux faces opposées de laquelle les deux extrémités libres d'arrêt 72, 74, sont respectivement susceptibles de venir en appui. Bien évidemment, cela est possible dans la mesure où le capuchon 16 est mobile en rotation par rapport au cylindre 16 comme on va l'expliquer ci-après.

On retrouve sur la Figure 2 le distributeur conforme à l'invention en coupe axiale, décalée de 90° en rotation par rapport à la représentation de la Figure 3, dans le sens trigonométrique en vue de dessus.

Ainsi apparaissent le capuchon 16 dont le bec distributeur est orienté vers l'arrière et la jupe interne 60 dans laquelle est ménagée la fente radiale 70. En outre, apparaît également sur cette Figure 2, la butée 76 en saillie de l'épaulement 56.

De plus, cette Figure 2 illustre une seconde fente radiale 78 qui est ménagée dans l'extrémité supérieure 54 du cylindre 18 à partie de son bord libre. Cette seconde fente radiale est complètement obturée par les parois des deux jupes, interne 60 et externe 66 ; et on notera que les fentes radiales 70, 78 sont décalée de 90°, l'une par rapport à l'autre.

Ainsi, l'extrémité supérieure 54 du cylindre 18 est obturée de façon sensiblement étanche par le capuchon 16.

Avantageusement, la partie de corps 12, la partie sécable 14 et le capuchon 16 sont moulés d'une seule pièce en matière plastique, et le cylindre 18 est ensuite emmanché dans l'organe tubulaire 10, l'extrémité supérieure 54 encastrée dans le capuchon 16, tel que représenté sur la Figure 2.

Par la suite, la chambre 21 délimitée par le cylindre 16 est susceptible d'être remplie d'une substance fluide, par exemple une substance cosmétique, puis refermée à son extrémité inférieure 30 au moyen de la partie de piston 28 en engageant la pièce 26 dans la partie de corps 12 depuis l'extrémité ouverte 42. La pièce 26 est maintenue en position fixe dans la partie de corps 12 grâce à un jonc périphérique interne 80 bordant l'extrémité ouverte 42 contre lequel le fond 36 vient en appui.

De la sorte, le distributeur ainsi réalisé est apte être utilisé.

Pour ce faire, dans un premier temps on retire la partie sécable 14 qui entoure partiellement la cylindre 18 comme l'illustre la Figure 1. Cette opération s'effectue simplement en tirant sur l'une de ses extrémités libres et en la déroulant, ce qui provoque des déchirures au niveau des étranglements annulaires 22, 24.

De la sorte, le capuchon 16 est libre par rapport à la partie de corps 12 et donc partiellement libre en rotation par rapport au cylindre 18. La rotation du capuchon 16 est en effet limitée par la butée 76 et les extrémités libres d'arrêt 72, 74. Sur la Figure 5, l'extrémité libre d'arrêt 74 est en butée contre la butée 76 dans une position de fermeture telle qu'elle apparaît sur la Figure 3. A partir de cette représentation illustrée sur la Figure 3 et en considérant que la partie sécable 14 a été retirée, on maintient le capuchon 16 en position fixe et on entraîne en rotation de 90° la partie de corps 12 en rotation dans le sens trigonométrique en vue de dessous, ce qui entraîne par-là même le cylindre 18 grâce à la coopération de la nervure longitudinale 50 et la rainure 52 de la collerette 48, et positionne la seconde fente radiale 78 en regard de la première fente radiale 70. On aboutit alors à un état du distributeur, tel que représenté sur la Figure 4, dans lequel d'une part, le capuchon 16 est libre de la partie de corps 12 et donc de la partie de piston 28 et d'autre part un chemin de passage F entre la chambre 21 et l'extérieur du distributeur a été formé.

De la sorte, dès lors que l'on exerce une contrainte sur le capuchon 16 vers la partie de corps 12, le cylindre 18 tend à pénétrer dans l'espace concentrique 38 et simultanément la partie de piston 28 dans la chambre 21, ce qui a pour effet d'expulser la substance qu'elle contient à travers le chemin de passage F.

## Revendications

1. Distributeur d'échantillon de substance fluide, notamment de substances cosmétiques, ledit distributeur comportant un cylindre (18) qui définit une chambre (21) destinée à recevoir ladite substance et qui est refermé à une première extrémité (30) par un piston (28) adapté à coulisser dans ledit cylindre (18) et à une seconde extrémité (54) par un capuchon (16), mobile en rotation entre une position ouverte et une position fermée, ledit distributeur comportant des moyens de verrouillage ;
**caractérisé en ce que** ledit capuchon (16) comporte une jupe (60, 66) adaptée à s'appliquer contre la paroi dudit cylindre (18), ladite jupe (60, 66) présentant une première fente radiale (70) destinée à coopérer avec une seconde fente radiale (78), pratiquée dans ladite seconde extrémité (54) dudit cylindre (18), dans ladite position ouverte pour que ladite chambre (21) débouche vers l'extérieur,
et **en ce que** lesdits moyens de verrouillage comprennent un organe tubulaire (10) adapté à maintenir ledit capuchon (16) dans ladite position fermée et à le bloquer en translation par rapport audit piston (28), ledit organe tubulaire (10) présentant une partie sécable (14) pour libérer ledit capuchon (16) dudit organe tubulaire (10).

2. Distributeur d'échantillon selon la revendication 1, **caractérisé en ce que** ledit organe tubulaire (10) et ledit cylindre (18) présentent des moyens de blocage en rotation (48, 50, 52), l'un par rapport à l'autre et **en ce que** ledit organe tubulaire (10) et ledit capuchon (16) sont solidaires l'un de l'autre en rotation de façon à bloquer en rotation ledit capuchon (16) par rapport audit cylindre (18) dans ladite position fermée.

3. Distributeur d'échantillon selon la revendication 1 ou 2, **caractérisé en ce que** ledit organe tubulaire (10) présente une partie de corps (12) solidaire de ladite partie sécable (14), ledit piston (28) étant maintenu en translation dans ladite partie de corps (12), espacé de sa paroi interne de façon à laisser un espace libre cylindrique entre ledit piston (28) et ladite paroi interne, dans lequel ledit cylindre (18) est susceptible d'être logé.

4. Distributeur d'échantillon selon la revendication 2 et 3, **caractérisé en ce que** ladite première extrémité (30) dudit cylindre (18) comporte une collerette (48) présentant une rainure radiale (52), apte à être entraînée dans ledit espace libre cylindrique et **en ce que** ladite partie de corps (12) présente une nervure longitudinale (50) interne adapter à être engagée dans ladite rainure radiale (52) pour former lesdits moyens de blocage en rotation dudit cylindre (18) par rapport audit organe tubulaire (10).

5. Distributeur d'échantillon selon la revendication 4, **caractérisé en ce que** ladite partie de corps (12) présente des moyens de retenue interne (46) contre lesquels ladite collerette (48) est adaptée à venir en appui pour bloquer en translation ledit cylindre (18) par rapport audit piston (28) dans des directions opposées l'une de l'autre.

6. Distributeur d'échantillon selon l'une quelconque des revendications 3 à 5, **caractérisé en ce que** l'extrémité dudit piston (28) opposée audit cylindre (18) se prolonge par un manchon concentrique (31) qui entoure ledit piston (28), la surface interne (40) dudit manchon (31) étant éloignée de la surface externe dudit piston (28) de façon à former un espace concentrique tubulaire (38) apte à recevoir ledit cylindre (18),
et **en ce que** ledit manchon (31) est adapté à être logé dans une première portion cylindrique dudit espace libre, contre ladite paroi interne de ladite partie de corps (12), ledit espace concentrique coïncidant avec une seconde portion cylindrique dudit espace libre dans laquelle ledit cylindre (18) est adapté à être entraîné.

7. Distributeur d'échantillon selon l'une quelconque des revendications 1 à 6, **caractérisé en ce que** l'extrémité dudit piston (28) adaptée à coulisser dans ledit cylindre (18) comporte une lèvre d'étanchéité (32) circulaire évasée, adaptée à venir en appui contre la paroi interne (34) dudit cylindre (18).

8. Distributeur d'échantillon selon l'une quelconque des revendications 1 à 7, **caractérisé en ce que** ladite seconde extrémité (54) dudit cylindre (18), présente une portion de section droite inférieure à celle dudit cylindre (18) pour former un épaulement interne (56) et **en ce que** ladite jupe (60) destinée à s'appliquée contre la paroi interne dudit cylindre (18), comporte un jonc périphérique (62) en saillie de la surface de ladite jupe (60) et adapté à prendre appui contre ledit épaulement (56) pour bloquer ledit capuchon (16) en translation par rapport audit cylindre (18).

9. Distributeur d'échantillon selon la revendication 8, **caractérisé en ce que** ledit jonc périphérique (62) est interrompu pour former deux extrémités libres d'arrêt (72, 74), et **en ce que** ledit épaulement interne (56) comporte une butée (76) s'étendant au voisinage de la surface de ladite jupe (60) entre lesdites deux extrémités libres d'arrêt (72, 74) pour limiter en rotation la course dudit capuchon (16) par rapport audit cylindre (18) entre ladite position fermée dans laquelle l'une des extrémités libres d'arrêt (72, 74) est en appui contre une face de ladite butée (76) et ladite position ouverte dans laquelle l'autre desdites extrémités libres d'arrêt (72, 74) est en appui contre la face opposée de ladite butée (76).

10. Distributeur d'échantillon selon la revendication 3 et selon l'une quelconque des revendications 1 à 9, **caractérisé en ce que** ledit organe tubulaire (10) et ledit capuchon (16) sont adaptés à être moulés d'une seule pièce en matières plastiques.

## Claims

1. Dispenser of samples of liquid substances, mainly of cosmetic substances, said dispenser comprising a cylinder (18) which defines a chamber (21) intended for receiving said substance and which is closed off at a first end (30) by a piston (28) adapted to slide inside said cylinder (18) and at a second end (54) by a cap (16) that is rotatingly mobile between an open position and a closed position, said dispenser comprising locking means;
**characterised in that** said cap (16) comprises a skirt (60, 66) adapted to be applied against the wall of said cylinder (18), said skirt (60, 66) having a first radial slot (70) intended to cooperate with a second radial slot (78) made in said second end (54) of said cylinder (18) in said open position so that said chamber (21) opens to the outside,
and **in that** said locking means comprise a tubular element (10) adapted to hold said cap (16) in said closed position and to block its translation movement in relation to said piston (28), said tubular element (10) having a divisible part (14) for releasing said cap (16) from said tubular element (10) .

2. Sample dispenser according to claim 1, **characterised in that** said tubular element (10) and said cylinder (18) have means for blocking their rotation (48, 50, 52) in relation to each other, and **in that** said tubular element (10) and said cap (16) are solidly attached to each other rotatingly so as to block the rotation of said cap (16) in relation to said cylinder (18) in said closed position.

3. Sample dispenser according to claim 1 or 2, **characterised in that** said tubular element (10) has a part of its body (12) solidly attached to said divisible part (14), said piston (28) being held so as to move in translation inside said part of the body (12) spaced out from its internal wall such as to leave a cylindrical space free between said piston (28) and said internal wall, in which said cylinder (18) is likely to be housed.

4. Sample dispenser according to claims 2 and 3, **characterised in that** said first end (30) of said cylinder (18) comprises a collar (48) with a radial groove (52) that can be driven in said cylindrical free space and **in that** said part of the body (12) has a longitudinal internal rib (50) adapted to be inserted in said radial groove (52) to form said means for blocking the rotation of said cylinder (18) in relation to said tubular element (10).

5. Sample dispenser according to claim 4, **characterised in that** said part of the body (12) has internal restraint means (46) against which said collar (48) is adapted to rest in order to block the translation movement of said cylinder (18) in relation to said piston (28) in opposite directions to each other.

6. Sample dispenser according to any one of the claims from 3 to 5, **characterised in that** the end of said piston that is opposite said cylinder (18) is extended by a concentric sleeve (31) which surrounds said piston (28), the internal surface (40) of said sleeve (31) being at a distance from the external surface of said piston (28) so as to form a tubular concentric space (38) that can house said cylinder (18),
and **in that** said sleeve (31) is adapted to be housed in a first cylindrical portion of said free space, against said internal wall of said part of the body (12), said concentric space matching a second cylindrical portion of said free space in which said cylinder (18) is adapted to be driven.

7. Sample dispenser according to any one of the claims from 1 to 6, **characterised in that** the end of said piston (28) adapted to slide in said cylinder (18) comprises a flared circular watertightness lip (32), adapted to rest against the internal wall (34) of said cylinder (18).

8. Sample dispenser according to any one of the claims from 1 to 7, **characterised in that** the second end (54) of said cylinder (18) has a portion with a straight section that is smaller than that of said cylinder (18) so as to form an internal shoulder (56) and **in that** said skirt (60) intended to be applied against the internal wall of said cylinder (18) comprises a peripheral cord (62) which projects from the surface of said skirt (60) and is adapted to rest against said shoulder (56) so as to block the translation movement of said cap (16) in relation to said cylinder (18).

9. Sample dispenser according to claim 8, **characterised in that** said peripheral cord (62) is interrupted so as to form two free stop ends (72, 74), and **in that** said internal shoulder (56) comprises a stop (76) that extends near the surface of said skirt (60) between said two free stop ends (72, 74) so as to limit the rotation of the travel of said cap (16) in relation to said cylinder (18) between said closed position in which one of the free stop ends (72, 74) is resting against one face of said stop (76) and said open position in which the other one of said free stop ends (72, 74) is resting against the other face of said stop (76).

10. Sample dispenser according to claim 3 and according to any one of the claims from 1 to 9, **characterised in that** said tubular element (10) and said cap (16) are adapted to be moulded as a single piece from plastic materials.

## Patentansprüche

1. Probenspender einer dünnflüssigen Substanz, insbesondere kosmetischer Substanzen, wobei der besagte Spender einen Zylinder (18) umfaßt, der eine Kammer (21) definiert, die zur Aufnahme der besagten Substanz bestimmt ist, und der an einem ersten Ende (30) durch einen Kolben (28) verschlossen ist, der so angepaßt ist, daß er im besagten Zylinder (18) gleitet, und an einem zweiten Ende (54) durch eine Kappe (16), die in Drehung zwischen einer offenen Position und einer geschlossenen Position beweglich ist, wobei der besagte Spender Sperrmittel umfaßt;
**dadurch gekennzeichnet, daß** die besagte Kappe (16) eine Schürze (60, 66) umfaßt, die so angepaßt ist, daß sie sich an die Wand des besagten Zylinders (18) anlegt, wobei die besagte Schürze (60, 66) einen ersten radialen Schlitz (70) aufweist, der mit einem zweiten radialen Schlitz (78) zusammenwirken soll, der im besagten zweiten Ende (54) des besagten Zylinders (18) angelegt wurde, in der besagten offenen Position, damit die Kammer (21) nach außen führt;
und **dadurch**, daß die besagten Sperrmittel ein rohrförmiges Organ umfassen (10), das so angebracht ist, daß die besagte Kappe (16) in der besagten geschlossenen Position gehalten und in der Translation gegenüber dem besagten Kolben (28) blockiert wird, wobei das besagte rohrförmige Organ (10) einen teilbaren Teil (14) zeigt, um die besagte Kappe (16) vom besagten rohrförmigen Organ (10) zu befreien.

2. Probenspender nach Anspruch 1, **dadurch gekennzeichnet, daß** das besagte rohrförmige Organ (10) und der besagte Zylinder (18) Mittel zur Sperrung in Drehung (48, 50, 52) jeweils dem anderen gegenüber aufweisen, und **dadurch**, daß das besagte rohrförmige Organ (10) und die besagte Kappe (16) zusammen in Drehung fest verbunden sind, so daß die besagte Kappe (16) gegenüber dem besagten Zylinder (18) in Drehung in der besagten geschlossenen Position gesperrt wird.

3. Probenspender nach Anspruch 1 oder 2, **dadurch gekennzeichnet, daß** das besagte rohrförmige Organ (10) einen Teil des Körpers (12) mit dem besagten teilbaren Teil (14) fest verbunden aufweist, wobei der besagte Kolben (28) in besagtem Körperteil (12) in Translation gehalten wird mit einem solchen Abstand zu seiner Innenwand, daß ein freier zylinderförmiger Raum zwischen dem besagten Kolben (28) und der besagten Innenwand bleibt, in dem der besagte Zylinder (18) untergebracht werden soll.

4. Probenspender nach Anspruch 2 und 3, **dadurch gekennzeichnet, daß** das besagte erste Ende (30) des besagten Zylinders (18) einen Kragen (48) umfaßt, der eine radiale Riefe (52) aufweist, die in den besagten zylinderförmigen Freiraum mitgeführt werden kann, und **dadurch**, daß der besagte Körperteil (12) eine interne Längsrippe (50) aufweist, die geeignet ist, in die besagte radiale Riefe einzugreifen (52), um die besagten Sperrmittel in Drehung des besagten Zylinders (18) gegenüber dem rohrförmigen Organ (10) zu bilden.

5. Probenspender nach Anspruch 4, **dadurch gekennzeichnet, daß** der besagte Körperteil (12) Mittel zur internen Rückhaltung (45) aufweist, gegen die der besagte Kragen (48) so angepaßt ist, daß er aufliegt, um den besagten Zylinder (18) in Translation gegenüber dem besagten Kolben (28) in jeweils entgegengesetzter Richtung zu sperren.

6. Probenspender nach einem beliebigen der Ansprüche 3 bis 5, **dadurch gekennzeichnet, daß** das Ende des besagten Kolbens (28), das sich entgegengesetzt zum besagten Zylinder (18) befindet, durch eine konzentrische Muffe (31) verlängert wird, die den besagten Kolben (28) umgibt, wobei die Innenfläche (40) der besagten Muffe (31) von der Außenfläche des besagten Kolbens (28) entfernt ist, damit ein konzentrischer rohrförmiger Raum (38) gebildet wird, der den besagten Zylinder (18) aufnehmen kann,
und **dadurch**, daß die besagte Muffe (31) angepaßt ist, in einem ersten zylinderförmigen Abschnitt des besagten Freiraums untergebracht zu werden, und zwar gegen die besagte Innenwand des besagten Körperteils (12), wobei der besagte konzentrische Raum mit einem zweiten zylinderförmigen Abschnitt des besagten Freiraums übereinstimmt, der dafür geeignet ist, daß der besagte Zylinder (18) eingeführt werden kann.

7. Probenspender nach einem beliebigen der Ansprüche 1 bis 6, **dadurch gekennzeichnet, daß** das Ende des besagten Kolbens (28), das dafür angepaßt ist, im besagten Zylinder (18) zu gleiten, eine kreisförmige konisch erweiterte Dichtungslippe (32) umfaßt, die dafür angepaßt ist, an der Innenwand (34) des besagten Zylinders (18) anzuliegen.

8. Probenspender nach einem beliebigen der Ansprüche 1 bis 7, **dadurch gekennzeichnet, daß** das besagte zweite Ende (54) des besagten Zylinders (18) einen Abschnitt mit geradem geringerem Querschnitt als demjenigen des Zylinders (18) aufweist, um eine innere Schulter (56) zu bilden, und **dadurch**, daß die besagte Schürze (60), die dafür bestimmt ist, an der Innenwand des besagten Zylinders (18) anzuliegen, einen peripheren Dichtring (62) umfaßt, der von der Fläche der besagten Schürze (60) hervorsteht und dafür angepaßt ist, an der genannten Schulter (56) anzuliegen, um die besagte Kappe (16) in Translation gegenüber dem besagten Zylinder (18) zu sperren.

9. Probenspender nach Anspruch 8, **dadurch gekennzeichnet, daß** der Umfangsdichtring (62) jetzt unterbrochen ist, um zwei freie Sperrenden zu bilden (72, 74), und **dadurch**, daß die besagte Schulter (56) einen Anschlag (76) umfaßt, der sich bis in die Nachbarschaft der Fläche der besagten Schürze (60) zwischen den beiden freien Enden (72, 74) hinein erstreckt, um den Hub der genannten Kappe (16) gegenüber dem besagten Zylinder (18) in Drehung zu begrenzen zwischen der besagten geschlossenen Position, in der eines der freien Enden (72, 74) an einer Seite des besagten Anschlags (76) anliegt, und die besagte offene Position, in der anderes der besagten freien Enden (72, 74) anliegen gegen die entgegengesetzte Seite des besagten Anschlags (76).

10. Probenspender nach Anspruch 3 nach einem beliebigen der Ansprüche 1 bis 9, **dadurch gekennzeichnet, daß** das besagte rohrförmige Organ (10) und die besagte Kappe (16) so angepaßt sind, daß sie in einem einzigen Stück aus Kunststoff gegossen werden können.
